# EUROPÄISCHE PATENTSCHRIFT

(11) **EP 1 755 973 B1**
(45) Veröffentlichungstag und Bekanntmachung des Hinweises auf die Patenterteilung: **02.01.2008**
(21) Anmeldenummer: 05752713.7
(22) Anmeldetag: 31.05.2005
(51) Int. Cl.: B65D 39/00, B65D 53/02, B65D 51/16

(54) **VERSCHLUSSELEMENT**
CLOSING ELEMENT
ELEMENT DE FERMETURE

(30) Priorität: 02.06.2004 DE 102004026964
(43) Veröffentlichungstag der Anmeldung: 28.02.2007
(73) Patentinhaber: Alcoa Deutschland GmbH, 67547 Worms (DE)
(72) Erfinder: SOLDAN, Jürgen, 67551 Worms (DE); DUBS, Hans-Dieter, 67551 Worms (DE)
(74) Vertreter: Gleiss, Alf-Olav
(86) Internationale Anmeldenummer: PCT/EP2005/005820
(87) Internationale Veröffentlichungsnummer: WO 2005/118416

(56) Entgegenhaltungen:
- DE-U1- 29 903 375
- US-A- 3 533 528
- US-A- 4 650 083

## Beschreibung

Die Erfindung betrifft ein Verschlusselement für Flaschen gemäß Oberbegriff des Anspruchs 1.

Verschlusselemente der hier angesprochenen Art sind bekannt. Sie werden insbesondere bei Flaschen mit hochwertigem Inhalt verwendet, besonders solchen aus Glas. Um einen dichten Abschluss des Inhalts der Flaschen zu gewährleisten, wird ein Dichtungselement vorgesehen. Nach dem Verschließen beim Hersteller werden Verschlusselemente der hier angesprochenen Art in der Regel gesichert, beispielsweise durch eine Kunststoff- oder Aluminiumkappe, die das Verschlusselement auf der Flasche hält. Nach dem ersten Öffnen, also auch dem Entfernen der Kappe, hält sich das Verschlusselement mittels der zwischen Dichtungselement und Flasche herrschenden Reibung. Bei einer Druckerhöhung im Inneren der Flasche kann es daher geschehen, dass das Verschlusselement so weit aus dem Mündungsbereich der Flasche herausgeschoben wird, dass es seinen Halt verliert und gegebenenfalls ganz abfällt.

Aufgabe der Erfindung ist es daher, ein Verschlusselement für Flaschen zu schaffen, das diesen Nachteil nicht aufweist.

Zur Lösung dieser Aufgabe wird ein Verschlusselement vorgeschlagen, das die in Anspruch 1 genannten Merkmale zeigt. Es weist einen in die Mündung der Getränkeflasche eingreifenden Stopfen und einen Kopf mit einem Außendurchmesser auf, der größer ist als der des Stopfens. Ein Dichtungselement, des im Übergangsbereich zwischen Stopfen und Kopf angeordnet ist, weist einen ersten Dichtungsbereich auf, der am Stopfen anliegt. Der Innenraum der Getränkeflasche wird durch mindestens einen nach außen weisenden Dichtwulst abgeschlossen, der im ersten Dichtungsbereich vorgesehen ist. Das Verschlusselement zeichnet sich dadurch aus, dass auf der dem Kopf abgewandten Seite des Dichtwulsts in einem Abstand zu diesem mindestens ein nach außen vorspringender Vorsprung vorgesehen ist, vorzugsweise ein ringförmiger Wulst, der mindestens einen in die Umfangsfläche des Wulsts eingebrachte Ausnehmung aufweist, und dass der erste Dichtungsbereich auf seiner dem Stopfen zugewandten Innenseite mindestens einen Vorsprung, vorzugsweise einen Innenwulst aufweist.

Hierdurch werden zusätzliche Haltekräfte zwischen Verschlusselement und Flasche aufgebaut. Bei einem Überdruck in der Flasche wird das Verschlusselement etwas aus der Mündung der Flasche heraus geschoben, nämlich so weit, bis der als Dichtung wirkende Dichtwulst so weit aus der Mündung der Flasche heraus geschoben wird, dass er deren Innenraum nicht mehr abschließt und der Überdruck entweichen kann. Durch den mindestens einen in einem Abstand zu dem Dichtwulst liegenden Vorsprung beziehungsweise durch die Aussparung in dem ringförmigen Wulst kann der Innendruck aus der Flasche entweichen. Gleichzeitig ist sichergestellt, dass das Verschlusselement auf der Flasche noch ausreichend Halt findet und nicht aus der Mündung herausfallen kann.

Weitere Ausgestaltungen ergeben sich aus den Unteransprüchen.

Die Erfindung wird im Folgenden anhand der Zeichnung näher erläutert. Die einzige Figur zeigt eine Prinzipskizze eines Verschlusselements in Seitenansicht mit einem Dichtelement im Längsschnitt.

Das dargestellte Verschlusselement 1 weist einen Stopfen 3 auf, der in die Mündung einer Flasche einführbar ist. An den Stopfen schließt sich ein Kopf 5 an, dessen Außendurchmesser größer ist als der des Stopfens 3. Beispielsweise kann vorgesehen werden, dass der Außendurchmesser des Kopfs 5 im Wesentlichen dem der Flasche im Mündungsbereich entspricht, so dass die Flasche quasi in das Verschlusselement übergeht. Stopfen 3 und Kopf 5 sind vorzugsweise einstückig ausgebildet.

Im Übergangsbereich zwischen Stopfen 3 und Kopf 5 ist ein Dichtungselement 7 vorgesehen, das zumindest einen am Stopfen 3 anliegenden ersten Dichtungsbereich 9 aufweist. Vorzugsweise ist, wie in der Figur dargestellt, ein sich daran anschließender zweiter Dichtungsbereich 11 vorgesehen, der von unten am Kopf 5 anliegt.

Auf der dem Stopfen 3 abgewandten Außenseite des ersten Dichtungsbereichs 9 ist hier ein Dichtwulst 13 vorgesehen, der den Innenraum einer Flasche gegenüber der Umgebung abdichtet. Es ist möglich, mehrere derartiger Dichtwulste übereinander, also in einem Abstand zueinander vorzusehen. Auf der dem Kopf 5 abgewandten Seite des Dichtwulstes 13 ist hier ein ringförmiger Wulst 15 vorgesehen, der in seiner Umfangsfläche mindestens eine Ausnehmung aufweist, die den Innenraum der Flasche gegenüber dem Dichtwulst 13 nicht abdichtet, also einen Durchlass darstellt. Im Innenraum der Flasche wirkender Druck kann also weiterhin auf den Dichtwulst 13 wirken.

Anstelle des Wulsts 15 kann auch mindestens ein Vorsprung, vorzugsweise eine Anzahl von Vorsprüngen vorgesehen werden, die auf einer gedachten Umfangslinie in einem Abstand zueinander angeordnet sind und den Innenraum der Flasche gegenüber dem Dichtwulst 13 nicht druckdicht abschließen.

Auf der dem Stopfen 3 zugewandten Seite des ersten Dichtungsbereichs 9 ist ein Innenwulst 17 vorgesehen, der im unteren Bereich des Dichtwulstes 13 vorgesehen ist, aber in Richtung der Mittelachse 19 des Verschlusselements 1 gesehen eine geringere Ausdehnung und eine kleinere Höhe aufweist. Der Innenwulst 17 dient als Stütze für den Dichtwulst 13 und als Halt des Dichtungselements 7 auf dem Stopfen 3.

Zusätzlich kann im Bereich des Wulsts 15 beziehungsweise des hier vorgesehenen mindestens einen Vorsprungs ebenfalls ein Innenwulst vorgesehen werden. Abmessung und Anzahl des mindestens einen Innenwulsts 17 können an verschiedene Anwendungsfälle angepasst werden.

Auf der dem Kopf 5 abgewandten Unterseite des zweiten Dichtungsbereichs 11 ist mindestens ein konzentrisch zur Mittelachse 19 verlaufender Ringwulst 21 vorgesehen. Bei dem hier dargestellten Ausführungsbeispiel sind zwei konzentrisch zueinander angeordnete Ringwulste 21 und 23 dargestellt. Diese können als zusätzliche Dichtung dienen, aber auch dazu, einen Stoß auf das Verschlusselement 1 federnd abzufangen, während dieses auf eine Flasche aufgesetzt ist und sich mit den Ringwulsten 21, 23 an dem die Mündung umgebenden Wandbereich der Flasche abstützt.

Zur Funktion des Verschlusselements 1 ist Folgendes festzuhalten:

Zum Verschließen einer Flasche wird das Verschlusselement 1 auf eine Flasche aufgesetzt, so dass der Stopfen 3 in die Mündung derselben eingreift und der Kopf 5 sich auf dem Wandbereich der Flasche abstützt, der die Mündung umgibt. Das Dichtungselement 7 dient dazu, den Innenraum der Flasche dicht abzuschließen, wobei zumindest ein erster Dichtungsbereich 9 im Bereich des Stopfens 3 für den Abschluss sorgt. Zusätzlich kann noch ein zweiter Dichtungsbereich 11 vorgesehen werden. Bevorzugt ist das Dichtungselement 7 einstückig ausgebildet, so dass der erste Dichtungsbereich 9 in den zweiten Dichtungsbereich 11 übergeht. Der erste Dichtungsbereich 9 ist im Wesentlichen zylindrisch oder leicht konisch ausgebildet und liegt konzentrisch zur Mittelachse 19. Der zweite Dichtungsbereich 11 liegt in einer Ebene, auf der die Mittelachse 19 senkrecht steht.

Für den dichten Abschluss des Innenraums der Flasche sorgt der Dichtwulst 13. Er liefert in der Regel auch ausreichende Haltekräfte, um das Verschlusselement 1 auf einer Flasche zu halten. Zusätzliche Haltekräfte werden durch den, vom Kopf 5 aus gesehen, unterhalb des Dichtwulstes 13 angeordneten mindestens einen Vorsprung beziehungsweise durch den Wulst 15 aufgebaut. Wesentlich ist, dass hier jedoch eine Dichtung des Innenraums der Flasche nicht gegeben ist, so dass ein sich hier aufbauender Druck bis zu dem Dichtwulst 13 wirkt.

Baut sich also im Inneren der Flasche ein Druck auf, wird der Stopfen 3 etwas aus der Mündung derselben heraus gedrückt, und zwar so weit, bis der Überdruck am Dichtwulst 13 vorbei entweichen kann. In dieser Position findet das Verschlusselement 1 in der Mündung einer Flasche noch ausreichend Halt, weil unterhalb des Dichtwulstes 13 noch mindestens ein Vorsprung, vorzugsweise der Wulst 15 vorgesehen ist. Da dieser mit mindestens einer Ausnehmung versehen ist, kann der Innendruck in der Flasche hier entweichen, so dass eine weitere axiale Verlagerung des Verschlusselements 1 aus der Flasche heraus nicht stattfindet.

Während im ursprünglich verschlossenen Zustand der Kopf 5 des Verschlusselements 1 praktisch ganz auf der die Mündung umgebenden Wand einer Flasche aufliegt, nämlich in einem durch das zweite Dichtelement 11 vorgegebenen Abstand, befindet sich das Verschlusselement nach Abbau eines erhöhten Innendrucks im Innenraum in einer Position, in der der Abstand zwischen dem Kopf 5 und der Flasche vergrößert ist. Allein daran kann ein Verbraucher erkennen, dass das Verschlusselement durch Innendruck in der Flasche verschoben wurde. Diese Verlagerung könnte bei einem nicht gasenden Inhalt als Indiz dafür herangezogen werden, dass der Inhalt verdorben ist und gärt.

Das Verschlusselement 1 besteht vorzugsweise ganz aus Glas, so dass es den Inhalt in der Flasche geschmacklich nicht beeinträchtigt. Es würde reichen, lediglich den Stopfen aus Glas herzustellen, zumindest die Bereiche, die mit dem Inhalt der Flasche in Berührung kommen. Das Verschlusselement 1 kann jedoch auch aus Metall, Keramik und aus einem Kunststoff bestehen, der den Inhalt der Flasche geschmacklich nicht beeinträchtigt. Entsprechend wird für das Dichtungselement 7 ein Kunststoff gewählt, der einerseits ausreichend elastisch ist, um ein Abdichten des Innenraums der Flasche zu gewährleisten, andererseits aber dem Verschlusselement 1 ausreichend Halt auf der Flasche liefert und den Inhalt ebenfalls nicht geschmacklich beeinträchtigt.

Es ist im Übrigen möglich, das Verschlusselement 1 aus Glas, Metall oder Keramik herzustellen und mit einer Kunststoffbeschichtung zu versehen, die das Dichtungselement 7 realisiert und eine Außenkontur aufweist, wie sie beim Dichtungselement 7 vorgesehen ist.

Das Funktionsprinzip des Verschlusselements 1 macht deutlich, dass das Dichtungselement 7 mindestens einen den Innenraum einer Flasche abdichtenden Dichtwulst 13 aufweist, außerdem noch einen Haltebereich, der das Verschlusselement 1 auch nach einer Verlagerung desselben in Richtung der Mittelachse 19 sicher auf einer Flasche hält. Um diese Funktion zu gewährleisten, ist unterhalb des Dichtwulsts 13, also auf der dem Kopf 5 abgewandten Seite, mindestens ein Vorsprung vorgesehen, der das Verschlusselement 1 im Mündungsbereich einer Flasche halten kann. Vorzugsweise sind jedoch mehrere Vorsprünge, insbesondere aber ein umlaufender Wulst 15 mit mindestens einer Ausnehmung vorgesehen, der dem Verschlusselement 1 auch dann sicheren Halt in der Mündung einer Flasche bietet, wenn das Verschlusselement 1 etwas in Richtung der Mittelachse 19 verschoben wurde.

## Patentansprüche

1. Verschlusselement für Flaschen mit einem in die Mündung der Flasche eingreifenden Stopfen und mit einem einen größeren Außendurchmesser als der Stopfen aufweisenden Kopf sowie mit einem Dichtungselement, das im Übergangsbereich zwischen Stopfen und Kopf angeordnet ist und einen am Stopfen anliegenden mindestens einen nach außen weisenden Dichtwulst (13) umfassenden ersten Dichtungsbereich (9) aufweist, **dadurch gekennzeichnet, dass** das Dichtungselement mindestens einen nach außen weisenden Vorsprung oder mindestens einen ringförmigen Wulst (15) aufweist, der auf der dem Kopf abgewandten Seite des Dichtwulsts (13) in einem Abstand zu diesem angeordnet ist und mindestens eine in die Umfangsfläche des Wulsts (15) eingebrachte Aussparung aufweist, und dass der erste Dichtungsbereich (9) auf seiner dem Stopfen (3) zugewandten Innenseite mindestens einen Vorsprung, vorzugsweise einen Innenwulst (17) aufweist.

2. Verschlusselement nach Anspruch 1, **dadurch gekennzeichnet, dass** das Dichtungselement (7) einen am Kopf (5) anliegenden zweiten Dichtungsbereich (11) aufweist, der sich an den ersten Dichtungsbereich (9) anschließt.

3. Verschlusselement nach Anspruch 1 oder 2, **dadurch gekennzeichnet, dass** das Dichtungselement (7) einstückig ist.

4. Verschlusselement nach Anspruch 1, **dadurch gekennzeichnet, dass** der Innenwulst (17) in unmittelbarer Nähe zum außen liegenden Wulst (13) angeordnet ist.

5. Verschlusselement nach einem der vorhergehenden Ansprüche, **dadurch gekennzeichnet, dass** das Dichtungselement (7) aus Kunststoff besteht.

6. Verschlusselement nach einem der vorhergehenden Ansprüche, **dadurch gekennzeichnet, dass** zumindest der Stopfen (3) aus Glas besteht.

7. Verschlusselement nach einem der Ansprüche 1 bis 5, **dadurch gekennzeichnet, dass** zumindest der Stopfen (3) aus Metall und/oder Kunststoff besteht.

## Claims

1. A closure element for bottles with a stopper engaging in the mouth of the bottle and with a head having a larger outside diameter than the stopper and with a sealing element which is arranged in the transition region between stopper and head and has a first sealing region (9) which bears against the stopper and comprises at least one outwardly pointing sealing bead (13), **characterized in that** the sealing element has at least one outwardly pointing projection or at least one annular bead (15) which is arranged at a distance from the sealing bead (13) on that side of the latter which faces away from the head, and has at least one cutout introduced into the circumferential surface of the bead (15), and **in that** the first sealing region (9) has at least one projection, preferably an inner bead (17), on its inner side which faces the stopper (3).

2. The closure element according to claim 1, **characterized in that** the sealing element (7) has a second sealing region (11) which bears against the head (5) and adjoins the first sealing region (9).

3. The closure element according to claim 1 or 2, **characterized in that** the sealing element (7) is in a single piece.

4. The closure element according to claim 1, **characterized in that** the inner bead (17) is arranged in the direct vicinity of the outer bead (13).

5. The closure element according to any one of the preceding claims, **characterized in that** the sealing element (7) is composed of plastic.

6. The closure element according to any one of the preceding claims, **characterized in that** at least the stopper (3) is composed of glass.

7. The closure element according to any one of claims 1 to 5, **characterized in that** at least the stopper (3) is composed of metal and/or plastic.

## Revendications

1. Elément de fermeture pour bouteilles comprenant un bouchon adapté pour être inséré dans l'embouchure de la bouteille et une tête avec un diamètre extérieur supérieur à celui du bouchon ainsi qu'un élément d'étanchéité arrangé dans la région de transition entre le bouchon et la tête et comportant une première zone d'étanchéité (9) qui est en contact avec le bouchon et comporte au moins un bourrelet d'étanchéité (13) orienté vers l'extérieur, **caractérisé en ce que** l'élément d'étanchéité comporte au moins une saillie orientée vers l'extérieur ou au moins un bourrelet annulaire (15) arrangé(e) sur le côté du bourrelet d'étanchéité (13) opposé à la tête à distance dudit bourrelet d'étanchéité (13) et comportant au moins un évidement pratiqué dans la surface périphérique du bourrelet (15), et que la première zone d'étanchéité (9) comporte au moins une saillie, de préférence un bourrelet intérieur (17), sur son côté intérieur orienté vers le bouchon (3).

2. Elément de fermeture selon la revendication 1, **caractérisé en ce que** l'élément d'étanchéité (7) comporte une deuxième zone d'étanchéité (11) qui est en contact avec la tête (5) et se rattache à la première zone d'étanchéité (9).

3. Elément de fermeture selon la revendication 1 ou 2, **caractérisé en ce que** l'élément d'étanchéité (7) est formé d'une seule pièce.

4. Elément de fermeture selon la revendication 1, **caractérisé en ce que le** bourrelet intérieur (17) est arrangé à proximité immédiate du bourrelet (13) situé à l'extérieur.

5. Elément de fermeture selon l'une des revendications précédentes, **caractérisé en ce que** l'élément d'étanchéité (7) est fabriqué en matière plastique.

6. Elément de fermeture selon l'une des revendications précédentes, **caractérisé en ce qu'**au moins le bouchon (3) est fabriqué en verre.

7. Elément de fermeture selon l'une des revendications 1 à 5, **caractérisé en ce qu'**au moins le bouchon (3) est fabriqué en métal et/ou en matière plastique.
